# FASCICULE DE BREVET EUROPEEN

(11) **EP 1 327 719 B1**
(45) Date de publication et mention de la délivrance du brevet: **28.02.2007**
(21) Numéro de dépôt: 03290015.1
(22) Date de dépôt: 03.01.2003
(51) Int. Cl.: E01F 13/08

(54) **Dispositif pour la réservation d'une place de stationnement**
Vorrichtung zur Parkplatzreservierung
Device for reserving parking space

(30) Priorité: 14.01.2002 FR 0200396
(43) Date de publication de la demande: 16.07.2003
(73) Titulaire: Albanese, Raymond, 34000 Montpellier (FR)
(72) Inventeur: Albanese, Raymond, 34000 Montpellier (FR)

(56) Documents cités:
- FR-A- 2 679 588
- FR-A- 2 748 762
- FR-A- 2 768 163

## Description

L'invention concerne un dispositif à arceau rabattable pour la réservation d'une place de stationnement du genre comportant essentiellement un châssis, un arceau articulé dont les extrémités sont reliées audit châssis au moyen de deux axes et de deux paliers, un vérin électrique actionnant la rotation desdites extrémités par l'intermédiaire d'un vérin de compensation à gaz et d'une biellette, un circuit électronique télécommandé et un couvercle de protection ; l'ensemble châssis et couvercle de protection étant destiné à être fixé au sol dans la zone de stationnement du véhicule.

Les dispositifs les plus répandus sont entièrement manuels et sont pourvus de moyens de verrouillage à clé.
Ils présentent les inconvénients liés aux dispositifs manuels à savoir : manutentions pas toujours aisées, sensibilité aux agents atmosphériques, détériorations occasionnées par des fausses manoeuvres.
Les dispositifs télécommandés connus, qui intègrent une source d'énergie relativement volumineuse, comportent un vérin électrique excentré et un seul vérin à gaz, latéral, reliés entre eux généralement par un moyen du type à came. Le vérin à gaz n'est relié qu'à une seule biellette solidaire d'une seule extrémité d'arceau. L'effort mécanique de commande de la rotation de l'arceau est asymétrique.
En outre, en cas de fausse manoeuvre, la cinématique dudit dispositif est soumise à des efforts non équilibrés pouvant occasionner la déformation voire la détérioration de certains sous-ensembles.

Pour remédier à cet inconvénient, le FR-A-2748762 propose d'utiliser deux ressorts situés de part et d'autre du vérin central. De tels ressorts n'offrent cependant pas une régulation controlée de l'assistance du vérin central et un mouvement régulier de l'arceau.

L'invention vise à réaliser un dispositif qui élimine les divers inconvénients sus-mentionnés.

Le dispositif en question se caractérise en ce qu'il comporte essentiellement :
a) deux vérins à gaz qui sont disposés symétriquement de part et d'autre du vérin électrique lui-même disposé au centre du châssis et qui sont reliés, chacun, de manière articulée, d'un côté, à une biellette placée à chaque extrémité de l'arceau ;
b) deux bras articulés reliés, chacun, à une extrémité, à l'autre côté du vérin à gaz latéral correspondant et, à l'autre extrémité, qui leur est commune, au vérin électrique central, soit directement, soit par l'intermédiaire d'un bras de liaison.

Les caractéristiques et les avantages de l'invention vont apparaître plus clairement à la lecture de la description détaillée qui suit d'au moins un mode de réalisation préféré de celle-ci donné à titre d'exemple non limitatif et représenté aux dessins annexés.
Sur ces dessins :
- la figure 1 est une vue en perspective du dispositif avec son arceau positionné à 45° et son couvercle enlevé ;
- la figure 2 est une vue en perspective intérieure du couvercle mettant en évidence son moyen de verrouillage par les bras articulés (représentés en trait interrompu).

Le dispositif à arceau rabattable pour la réservation d'une place de stationnement représenté aux figures comporte essentiellement un châssis (1), un arceau articulé (2) dont les extrémités (3) sont reliées audit châssis au moyen de deux axes (4) et de deux paliers (5), un vérin électrique (6) actionnant la rotation desdites extrémités (3) par l'intermédiaire d'un vérin de compensation à gaz (7) et d'une biellette (8), un circuit électronique de commande (9) et un couvercle de protection (10).
Selon les caractéristiques principales de l'invention, le dispositif comporte
- deux vérins à gaz (7) qui sont disposés symétriquement de part et d'autre du vérin électrique (6) lui-même disposé au centre du châssis (1) et qui sont reliés, chacun, de manière articulée, d'un côté, à une biellette (7) placée à chaque extrémité (3) de l'arceau (2);
- deux bras articulés (11) reliés, chacun, à une extrémité (12), à l'autre côté du vérin à gaz latéral (7) correspondant et, à l'autre extrémité (13), qui leur est commune, au vérin électrique central (6).
Selon des caractéristiques particulières de l'invention :
- chaque bras articulé (11) est relié au châssis (1) au moyen d'un axe de rotation (14);
- le vérin électrique central (6) est relié, d'un côté, à l'extrémité commune (13) des bras articulés (11) au moyen d'un bras de liaison (15) et, de l'autre côté, au châssis (1) au moyen d'une patte de fixation (16) ;
- lorsque l'arceau (2) est dans un plan formant un angle de 45° par rapport au plan du châssis (1), les bras articulés (11) sont dans le prolongement l'un de l'autre ;
- le dessous du couvercle de protection (10) comporte deux paires de griffes (17) qui sont positionnées et dimensionnées pour permettre le passage des bras articulés (11) lorsqu'ils sont dans le prolongement l'un de l'autre et le verrouillage desdits bras, donc du couvercle, lorsqu'ils forment un angle entre eux autrement dit lorsque le plan contenant l'arceau (2) forme un angle supérieur ou inférieur à 45° ;
- le circuit électronique (9) est télécommandé ;
- ledit circuit électronique de commande (9) et le vérin électrique (6) sont alimentés par une source d'énergie extérieure ;
- le socle, constitué du châssis (1) et du couvercle de protection (10), est fixé au sol dans la zone de stationnement du véhicule ;
- le circuit électronique (9) et le vérin électrique (6) peuvent être alimentés soit par des cellules photo-génératrices associées à une batterie par exemple de 12 volts, soit par une batterie associée à un transformateur lui même alimenté par le réseau électrique 220 volts.
La rotation des bras (11) autour des axes (14), solidaires du châssis (1), s'effectue selon les flèches (F1).
Le déplacement de l'extrémité commune (13) desdits bras (11) s'effectue selon la flèche (F2).

Bien entendu, l'invention n'est pas limitée aux modes de réalisation décrits et représentés pour lesquels on pourra prévoir d'autres variantes, en particulier dans :
- les types de vérins électriques (6) et à gaz (7) ;
- la nature, les formes et les dimensions des sous-ensembles tels que le châssis (1), l'arceau (2), le couvercle (10), les bras articulés (11), le bras de liaison (15);
- le type de circuit électronique (9);
sans pour cela sortir du cadre de l'invention qui est déterminé par la teneur des revendications.

L'invention vise à réaliser un dispositif qui élimine les divers inconvénients sus-mentionnés.

## Revendications

1. Dispositif à arceau rabattable pour la réservation d'une place de stationnement du genre comportant essentiellement un châssis (1), un arceau articulé (2) dont les extrémités (3) sont reliées audit châssis au moyen de deux axes (4) et de deux paliers (5), un vérin électrique (6) actionnant la rotation desdites extrémités (3) par l'intermédiaire d'un dispositif vérin de compensation à gaz (7) et biellette (8), un circuit électronique de commande (9) et un couvercle de protection (10) ;
**caractérisé en ce qu**'il comporte essentiellement :
a) deux vérins à gaz (7) qui sont disposés symétriquement de part et d'autre du vérin électrique (6) lui-même disposé au centre du châssis (1) et qui sont reliés, chacun, de manière articulée, d'un côté, à une biellette (8) placée à chaque extrémité (3) de l'arceau (2) ;
b) deux bras articulés (11) reliés, chacun, à une extrémité (12), à l'autre côté du vérin à gaz latéral (7) correspondant et, à l'autre extrémité (13), qui leur est commune, au vérin électrique central (6).

2. Dispositif, selon la revendication 1, **caractérisé en ce que** chaque bras articulé (11) est relié au châssis (1) au moyen d'un axe de rotation (14).

3. Dispositif, selon la revendication 1, **caractérisé en ce que** le vérin électrique central (6) est relié, d'un côté, à l'extrémité commune (13) des bras articulés (11) au moyen d'un bras de liaison (15) et, de l'autre côté, au châssis (1) au moyen d'une patte de fixation (16).

4. Dispositif, selon les revendications 1 à 3, **caractérisé en ce que** lorsque l'arceau (2) est dans un plan formant un angle de 45° par rapport au plan du châssis (1), les bras articulés (11) sont dans le prolongement l'un de l'autre.

5. Dispositif, selon la revendication 4, **caractérisé en ce que** le dessous du couvercle de protection (10) comporte deux paires de griffes (17) qui sont positionnées et dimensionnées pour permettre le passage des bras articulés (11) lorsqu'ils sont dans le prolongement l'un de l'autre et le verrouillage desdits bras, donc du couvercle, lorsqu'ils forment un angle entre eux autrement dit lorsque le plan contenant l'arceau (2) forme un angle supérieur ou inférieur à 45°.

6. Dispositif, selon la revendication 1, le circuit électronique de commande (9) est télécommandé.

7. Dispositif, selon la revendication 1, **caractérisé en ce que** le circuit électronique de commande (9) et le vérin électrique (6) sont alimentés par une source d'énergie extérieure.

8. Dispositif, selon la revendication 1, **caractérisé en ce que** le socle, constitué du châssis (1) et du couvercle de protection (10), est fixé au sol dans la zone de stationnement du véhicule.

9. Dispositif, selon la revendication 1, **caractérisé en ce que** le circuit électronique (9) et le vérin électrique (6) sont alimentés par des cellules photo-génératrices associées à une batterie.

10. Dispositif, selon la revendication 1, **caractérisé en ce que** le circuit électronique (9) et le vérin électrique (6) sont alimentés par une batterie associée à un transformateur lui même alimenté par le réseau électrique.

## Claims

1. Device with a folding hoop for reserving a parking space of the type essentially comprising a chassis (1), a hinged hoop (2) whose ends (3) are connected to the said chassis by means of two pins (4) and two bushes (5), wherein an electrical actuator (6) rotates the said ends (3) by means of a device with a compensating gas actuator (7) and connecting rod (8), with an electronic control circuit (9) and a protective cover (10) ;
**characterised in that** it essentially comprises:
a) two gas actuators (7) that are positioned symmetrically on either side of the electrical actuator (6) which is itself positioned in the centre of the chassis (1) and that are each connected, by hinges, on one side to a connecting rod (8) located at each end (3) of the hoop (2) ;
b) two hinged arms (11) each connected, to one end (12), at the other side of the corresponding lateral gas actuator (7) and, at the other end (13), which is common to them, to the central electrical actuator (6).

2. Device, according to claim 1, **characterised in that** each hinged arm (11) is connected to the chassis (1) by means of a rotational pin (14).

3. Device, according to claim 1, **characterised in that** the central electrical actuator (6) is connected on one side to the common end (13) of the hinged arms (11) by means of a connecting arm (15) and, on the other side, to the chassis (1) by means of an attachment bracket (16).

4. Device, according to claims 1 to 3, **characterised in that** when the hoop (2) is in a plane forming an angle of 45° with respect to the plane of the chassis (1), the hinged arms (11) are in the same axis as one another.

5. Device, according to claim 4, **characterised in that** the underside of the protective cover (10) comprises two pairs of clips (17) that are positioned and dimensioned to permit the hinged arms (11) to pass between them, when they are in the same axis as one another and the locking of the said arms, and consequently of the cover when they form an angle between, in other words when the plane containing the hoop (2) forms an angle greater than or equal to 45°.

6. Device, according to claim 1, wherein the electronic control circuit (9) is remote controlled.

7. Device, according to claim 1, **characterised in that** the electronic control circuit (9) and the electrical actuator (6) are powered by an external energy source.

8. Device, according to claim 1, **characterised in that** the base, formed by the chassis (1) and the protective cover (10), is attached to the ground in the parking space of the vehicle.

9. Device, according to claim 1, **characterised in that** the electronic circuit (9) and the electrical actuator (6) are powered by photo-generating cells connected to a battery.

10. Device, according to claim 1, **characterised in that** the electronic circuit (9) and the electrical actuator (6) are powered by a battery associated to a transformer that is itself powered by the mains electrical system.

## Patentansprüche

1. Vorrichtung mit umlegbarem Bügel zur Reservierung eines Parkplatzes, der im Wesentlichen einen Rahmen (1) umfasst, einen gelenkig gelagerten Bügel (2), dessen Enden (3) mit dem besagten Rahmen mit Hilfe von zwei Achsen (4) und zwei Lagern (5) verbunden sind, einen elektrischen Stellmotor (6), der die Drehung der besagten Enden (3) bewirkt, über eine Vorrichtung mit Gasausgleichzylinder (7) und Bremsnockenhebel (8), einen elektronischen Steuerkreis (9) und eine Schutzkappe (10);
**dadurch gekennzeichnet, dass** sie im Wesentlichen Folgendes umfasst:
a) zwei Gasdruckfedern (7), die auf beiden Seiten des elektrischen Stellmotors (6) symmetrisch angeordnet sind, wobei letzterer in der Mitte des Rahmens (1) angeordnet ist und die jeweils auf einer Seite gelenkig gelagert mit einem Bremsnockenhebel verbunden sind, der an jedem Ende (3) des Bügels (2) positioniert ist;
b) zwei gelenkig gelagerte Arme (11) die jeweils an einem Ende (12) mit der anderen Seite des entsprechenden seitlichen Gaszylinders (7) verbunden sind und am anderen Ende (13), das sie gemeinsam haben, mit dem zentralen elektrischen Stellmotor (6).

2. Vorrichtung gemäß Anspruch 1, **dadurch gekennzeichnet, dass** jeder gelenkig gelagerte Arm (11) mit Hilfe einer Rotationsachse (14) mit dem Rahmen (1) verbunden ist.

3. Vorrichtung gemäß Anspruch 1, **dadurch gekennzeichnet, dass** der zentrale elektrische Stellmotor (6) auf der einen Seite mit dem gemeinsamen Ende (13) der gelenkig gelagerten Arme (11) verbunden ist, mit Hilfe eines Verbindungsarms (15) und auf der anderen Seite mit dem Rahmen (1), mit Hilfe einer Halterung (16).

4. Vorrichtung gemäß den Ansprüchen 1 bis 3, **dadurch gekennzeichnet, dass**, wenn der Bügel (2) in einer Ebene liegt, die einen Winkel von 45° in Bezug auf die Ebene des Rahmens (1) bildet, die gelenkig gelagerten Arme (11) jeweils in der Verlängerung des anderen liegen.

5. Vorrichtung gemäß Anspruch 4, **dadurch gekennzeichnet, dass** die Unterseite der Schutzkappe (10) zwei Greiferpaare (17) umfasst, die so positioniert und dimensioniert sind, dass sie den Durchgang der gelenkig gelagerten Arme (11) ermöglichen, wenn sie sich jeweils in der Verlängerung des anderen befinden und die Verriegelung der besagten Arme, also der Schutzkappe, wenn sie untereinander einen Winkel bilden, anders gesagt, wenn die Ebene, die den Bügel (2) enthält, einen Winkel größer oder kleiner 45° bildet.

6. Vorrichtung gemäß Anspruch 1, bei der der elektronische Steuerkreis (9) ferngesteuert wird.

7. Vorrichtung gemäß Anspruch 1, **dadurch gekennzeichnet, dass** der elektronische Steuerkreis (9) und der elektrische Stellmotor (6) durch eine externe Energiequelle gespeist werden.

8. Vorrichtung gemäß Anspruch 1, **dadurch gekennzeichnet, dass** der Sockel, der aus dem Rahmen (1) und der Schutzkappe (10) besteht, am Boden, im Bereich des Kfz-Parkplatzes befestigt ist.

9. Vorrichtung gemäß Anspruch 1, **dadurch gekennzeichnet, dass** der elektronische Steuerkreis (9) und der elektrische Stellmotor (6) durch fotoelektrische Zellen gespeist werden, die mit einer Batterie verbunden sind.

10. Vorrichtung gemäß Anspruch 1, **dadurch gekennzeichnet, dass** der elektronische Steuerkreis (9) und der elektrische Stellmotor (6) von einer Batterie gespeist werden, die mit einem Transformator verbunden ist, der wiederum durch das Netzwerk gespeist wird.
